# EUROPÄISCHE PATENTSCHRIFT

(11) **EP 3 187 075 B1**
(45) Veröffentlichungstag und Bekanntmachung des Hinweises auf die Patenterteilung: **18.12.2019**
(21) Anmeldenummer: 16206976.9
(22) Anmeldetag: 27.12.2016
(51) Int. Cl.: A47G 33/12

(54) **WEIHNACHTSBAUMSTÄNDER**
CHRISTMAS TREE STAND
SUPPORT DE SAPIN DE NOËL

(30) Priorität: 29.12.2015 DE 102015122892
(43) Veröffentlichungstag der Anmeldung: 05.07.2017
(73) Patentinhaber: Klever, Sven, 51429 Bergisch Gladbach (DE)
(72) Erfinder: Klever, Sven, 51429 Bergisch Gladbach (DE)
(74) Vertreter: Lippert Stachow Patentanwälte Rechtsanwälte

(56) Entgegenhaltungen:
- EP-A1- 0 419 972
- DE-A1-102008 028 091

## Beschreibung

Die Erfindung betrifft einen Weihnachtsbaumständer zum Aufstellen eines geschnittenen Naturbaums auf einer horizontalen Ebene mit einem mit Wasser befüllbaren Aufnahmegefäß, das eine Einstecköffnung für das zu befestigende Stammende aufweist, sowie einer Mehrzahl von Halteelementen, die rund um die Einstecköffnung angeordnet, beweglich an dem Aufnahmegefäß gelagert, radial von außen gegen den Stamm des Baums bewegbar und mit Druckbeaufschlagung an den Stamm anlegbar sind.

Bei einem bekannten Weihnachtsbaumständer der genannten Art (EP 0 983 010 B1) sind die rund um die Einstecköffnung des Aufnahmegefäßes angeordneten Halteelemente als Schwenkhebel ausgebildet, die mit Hilfe von flexiblen Stahlseilen gegen das zu befestigende Stammende des Baums andrückbar sind. Die Stahlseile werden dabei mittels einer Spannvorrichtung festgezurrt. Die Spannvorrichtung kann dabei als mechanische Ratsche ausgebildet sein, mit der die Stahlseile festgezurrt und somit die als Schwenkhebel ausgebildeten Halteelemente gegen das Stammende gedrückt werden. Alternativ ist es aber auch möglich, dass die Stahlseile mittels eines Elektromotors gespannt werden. Der Befestigungsmechanismus bei diesem bekannten Weihnachtsbaumständer weist den Nachteil auf, dass bei Verwendung der mechanisch zu betätigenden Ratsche die Handhabung relativ umständlich und aufwendig ist. Darüber hinaus ist auch der für sämtliche Halteelemente vorgesehene gemeinsame Betätigungsmechanismus kompliziert und störanfällig. Das Gleiche gilt auch für die elektrische Variante der Spannvorrichtung bei dem bekannten Weihnachtsbaumständer, wobei das Aufrollen der flexiblen Stahlseile mittels eines Elektromotors erfolgt.

Weiterhin ist aus der DE 10 2008 028 091 eine Standvorrichtung zur Aufnahme eines Gegenstandes mit einem länglichen Fußende gemäß dem Oberbegriff des Anspruchs 1 bekannt. Diese Standvorrichtung, die sich auch zum Aufstellen und Fixieren von Weihnachtsbäumen eignet, ist mit zwei Klemmbacken versehen, die über einen gemeinsamen Antrieb aufeinander zu bewegt werden können, um das längliche Fußende des Baumes fest zu umschließen. Die Klemmbacken befinden sich in einem topfförmigen Gefäß, welches mit Wasser gefüllt werden kann. Die Klemmbacken sind mittels eines gemeinsamen Elektromotors bewegbar. Zum Einklemmen des Weihnachtsbaumstammes werden die Klemmbacken mittels des gemeinsamen Elektromotors aufeinander zu bzw. voneinander weg bewegt. Der Elektromotor treibt dabei eine Welle an, die an ihrem einen Ende mit einem linksdrehenden und an ihrem anderen Ende mit einem rechtsdrehenden Gewinde versehen ist. Die Gewinde greifen jeweils in eine Mutter ein, wobei aufgrund der unterschiedlichen Drehrichtung der Gewinde bei Rotation der Welle die Muttern zueinander hin und voneinander weg bewegt werden. Dabei werden die Klemmbacken aufeinander zu und voneinander weg gefahren. Mit einer solchen bekannten Standvorrichtung kann ein Stamm, der zuvor senkrecht ausgerichtet werden muss, in seiner Position festgeklemmt werden. Ferner ist aus der EP 0419272 A1 ein Christbaumständer mit einem auf einem Fußteil angeordneten Aufnahmeteil bekannt, an welchem vier als schwenkbeweglich gelagerte Bügel ausgebildete Halteelemente angeordnet sind. Über eine zentrale Spanneinrichtung können die Bügel gegen die äußere Umfangsfläche des Baumstammes gedrückt werden, wodurch der Stamm befestigt wird. Zu Übertragung der Druckkraft von der Spanneinrichtung auf die Halteelemente dient ein Spannseil, welches von der Spanneinrichtung ausgeht und die Halteelemente mit gleichmäßiger Krafteinwirkung in Richtung auf den Stamm zu bewegt. Auch bei diesem bekannten Christbaumständer muss der Baum zunächst in eine vertikale Stellung gebracht werden, bevor durch Betätigung der Spanneinrichtung die Halteelemente an den Stamm angedrückt werden.

Der Erfindung liegt die Aufgabe zugrunde, einen Weihnachtsbaumständer zu schaffen, der mit einem relativ einfachen Betätigungsmechanismus einen zuverlässigen Halt des Stammendes des Baums in dem Aufnahmegefäß gewährleistet und eine bequeme vertikale Ausrichtung und Justierung des Stamms des Weihnachtsbaums ermöglicht.

Gemäß der Erfindung wird diese Aufgabe durch die Merkmale des Anspruchs 1 gelöst, und zwar dadurch, dass die Halteelemente einzeln elektrisch direkt betätigbar sind und dass jedes Halteelement eine gesonderte elektromotorische Antriebseinheit aufweist.

Ein solcher Mechanismus baut auf dem altbewährten Prinzip hölzerner Weihnachtsbaumständer auf, bei denen von mehreren Seiten her Schrauben durch einen hölzernen Zylinder gegen das Stammende gedreht werden, wobei man den Baum durch unterschiedlich weites Eindrehen der Schrauben genau ausrichten und gegebenenfalls auch nachjustieren kann.

Bei dem erfindungsgemäßen Weihnachtsbaumständer kann der Baum, sobald das Stammende auf der Zentrierspitze aufsitzt, beispielsweise durch eine Fernbedienung, mit der die einzelnen Halteelemente gesondert elektrisch betätigbar sind, problemlos befestigt werden. Im ersten Schritt fährt man die Halteelemente gleichmäßig radial nach innen gegen den Stamm, bis alle Halteelemente an dem Stamm anliegen. Im Anschluss an diesen Vorgang, mit dem der Stamm festgeklemmt wird, kann dann beliebig nachjustiert werden, sodass der Baum dann in eine genau vertikale Position gebracht werden kann. Bei der Nachjustierung können dann einzelne Halteelemente weiter radial nach innen bewegt werden, während die gegenüberliegenden Halteelemente radial nach außen bewegt werden.

Bei dem erfindungsgemäßen Weihnachtsbaumständer sind die Halteelemente vorzugsweise als im Wesentlichen horizontal verschiebbare Stößel ausgebildet, wobei die Stößel jeweils einzeln über eine elektromotorische Antriebseinheit verschiebbar sind.

Die Stößel sind zweckmäßig unverdrehbar geführt und mit Innengewinde versehen, wobei das Innengewinde auf einer Gewindespindel sitzt. Die Gewindespindel wird dann jeweils mittels der elektromotorischen Antriebseinheit angetrieben. Auf diese Weise ist es möglich, den Baum optimal auszurichten, indem man die verschiedenen Antriebseinheiten beispielsweise durch Tastendruck auf einer Fernbedienung oder einem Smartphone-Display betätigt.

Alternativ ist es auch möglich, die Halteelemente als Schwenkhebel auszubilden, wobei jeweils ein Ende der Schwenkhebel mittels einer elektromotorischen Antriebseinrichtung gegen den Stamm des Baums schwenkbar und an diesen andrückbar ist. Das Ausrichten des Stamms erfolgt dabei in analoger Weise wie bei den geradlinig verschiebbaren Stößeln.

Vorzugsweise sind drei oder mehr Halteelemente vorgesehen, sodass der Stamm beliebig ausgerichtet werden kann.

Prinzipiell ist es auch möglich, lediglich zwei Halteelemente vorzusehen, wobei an deren Halteenden dann allerdings Anlageklauen vorgesehen sein sollten, die den Stamm des Baums teilweise umgreifen.

Zur leichteren Handhabbarkeit können die Antriebseinheiten bei Erreichen einer bestimmten Andrückkraft des jeweiligen Halteelements elektrisch arretierbar sein.

Vorzugsweise ist jedes einzelne Halteelement, welches mit einer gesonderten elektromotorischen Antriebseinheit versehen ist, mittels einer Fernsteuerung einzeln bedienbar, sodass dadurch eine äußerst bequeme Handhabung möglich ist.

Um das Einsetzen des Baums in das Aufnahmegefäß zu erleichtern und zu optimieren, können im Umfangsbereich der Einstecköffnung mehrere über deren Umfang verteilt angeordnete, nach unten hin zur Mitte der Einstecköffnung geneigte Federarme angeordnet sein, die beim Einsetzen des Stammendes radial nach außen in das Aufnahmegefäß schwenkbar sind.

Der Federmechanismus kann zusätzlich dadurch unterstützt werden, dass die Federarme an ihren nach außen weisenden Flächen mit Druckfedern beaufschlagt sind.

Die Erfindung ist in der Zeichnung beispielhaft dargestellt und im Nachstehenden im Einzelnen anhand der Zeichnung beschrieben. Es zeigen:
- Fig. 1:: ein Ausführungsbeispiel des erfindungsgemäßen Weihnachtsbaumständers in perspektivischer Darstellung,
- Fig. 2:: eine Draufsicht auf den Weihnachtsbaumständer gemäß Fig. 1,
- Fig. 3:: eine Seitenansicht des Weihnachtsbaumständers gemäß Fig. 2 in Richtung des Pfeils III und
- Fig. 4:: einen Schnitt durch ein anderes Ausführungsbeispiel des erfindungsgemäßen Weihnachtsbaumständers, wobei der Befestigungsmechanismus für das untere Stammende weggelassen worden ist.

Bei dem in Fig. 1 bis 3 dargestellten Ausführungsbeispiel besteht der Weihnachtsbaumständer 1 aus einem Aufnahmegefäß 2, welches mit Wasser befüllbar ist. Um die Standfestigkeit des Aufnahmegefäßes 2 nach dem Befestigen eines in der Zeichnung nicht dargestellten Weihnachtsbaums zu verbessern, ist die Unterseite des Aufnahmegefäßes 2 mit einer Grundplatte 3 verbunden, deren Durchmesser wesentlich größer als der des Aufnahmegefäßes 2 ist.

Im Bereich des oberen Randes 4 des Aufnahmegefäßes 2 ist eine Einstecköffnung 5 für das untere Stammende des Weihnachtsbaums vorgesehen. Um die Einstecköffnung 5 herum ist der obere Rand 4 mit zwei konzentrischen, rundum laufenden Verstärkungsrippen 6 und 7 versehen.

In die Verstärkungsrippen 6 und 7 sind stabile Führungsbahnen 8 integriert, die radial zu der Einstecköffnung 5 angeordnet sind. In den Führungsbahnen 8, die einen im Wesentlichen rechteckigen inneren Querschnitt aufweisen, sind Halteelemente 9 gelagert, die als axial verschiebliche Stößel 10 ausgebildet sind.

Die Stößel 10 sind jeweils mit Innengewinde 11 ausgestattet, in welches jeweils eine Gewindespindel 12 eingreift.

Jede Gewindespindel 12 wird mit Hilfe einer elektromotorischen Antriebseinheit 13 angetrieben, die aus einem Elektromotor 14 sowie einem Untersetzungsgetriebe 15 besteht.

Die etwa rechteckig ausgebildeten Stößel 10, die unverdrehbar in den Führungsbahnen 8 axial verschieblich geführt sind, können je nach Drehrichtung der Gewindespindel 12 vor- und zurückbewegt werden.

Bei dem in der Zeichnung dargestellten Ausführungsbeispiel sind auf dem oberen Rand 4 des Aufnahmegefäßes 2 vier als Stößel 10 ausgebildete Halteelemente 9 angeordnet, die jeweils um 90° zueinander versetzt sind.

Die Motoren 14 können entweder aus dem Stromnetz mit 220 V gespeist werden oder mit in der Zeichnung nicht dargestellten Batterien angetrieben werden.

Zum Einsetzen des unteren Stammendes des Weihnachtsbaums werden die Stößel 10 soweit zurückgefahren, dass die Einstecköffnung 5 komplett frei ist. Dann wird das Stammende des Weihnachtsbaums eingesetzt, und dann werden durch Betätigung der Motoren 14 die Stößel 10 radial nach innen gefahren, bis sie an dem Stamm anliegen. Bei Erreichen einer bestimmten Andrückkraft des jeweiligen Stößels 10 an dem Stamm können die Motoren 14 automatisch abgeschaltet werden, sodass die Stößel 10 sich nicht weiter bewegen.

Das in das Innengewinde 11 jedes Stößels eingreifende Gewinde der Gewindespindeln 12 ist mit einer relativ geringen Steigung versehen, sodass das Gewinde selbsthemmend ist.

Das Ein- und Ausschalten der Motoren 14 kann über eine in der Zeichnung nicht dargestellte Fernbedienung erfolgen. Da die Motoren 14 einzeln antreibbar sind, ist es möglich, den Stamm des Weihnachtsbaums genau senkrecht auszurichten, indem beispielsweise der Stößel 10 auf derjenigen Seite, zu der der Baum geneigt ist, weiter vorfährt, während der gegenüberliegende Stößel 10 ein Stück zurückgefahren wird.

Alternativ ist es selbstverständlich auch möglich, die Halteelemente 9 als Schwenkhebel auszubilden, wobei die Schwenkhebel auf dem oberen Rand 4 des Aufnahmegefäßes 2 gelagert und elektromotorisch einzeln angetrieben werden.

Das in Fig. 4 dargestellte Ausführungsbeispiel soll verdeutlichen, wie man das Stammende 16 des Weihnachtsbaums möglichst mittig in das Aufnahmegefäß 2 einsetzen kann, wo es am Boden des Aufnahmegefäßes 2 auf eine Zentrierspitze 17 auftrifft. Der untere Querschnitt des Stammendes 16 sollte dabei möglichst mittig auf die Zentrierspitze 17 zu geführt werden. Dies wird dadurch erzielt, dass an dem Aufnahmegefäß 2 im Umfangsbereich der Einstecköffnung 5 mehrere über deren Umfang verteilt angeordnete Federarme 18 vorgesehen sind, die gleichmäßig über den Umfang verteilt angeordnet und jeweils nach unten hin zur Mitte der Einstecköffnung 5 geneigt sind.

An ihren nach außen weisenden Flächen 19 sind die Federarme 18 mit Druckfedern 20 beaufschlagt, sodass eine gute Führung des Stammendes 16 in die Mitte des Aufnahmegefäßes 2 in Richtung auf die Zentrierspitze 17 gewährleistet ist.

Die Halteelemente 9 und deren Antriebe sind in dem in Fig. 4 dargestellten Ausführungsbeispiel aus Gründen der Übersichtlichkeit weggelassen worden. Prinzipiell kann aber die gleiche Konstruktion mit den antreibbaren Halteelementen auch auf dem oberen Rand 4 des in Fig. 4 dargestellten Aufnahmegefäßes 2 angeordnet sein. Diese werden dann in gleicher Weise betrieben, wie bei dem in Fig. 1 bis 3 dargestellten Ausführungsbeispiel.

Der erfindungsgemäße Weihnachtsbaumständer weist nicht nur eine einfache und zuverlässige Konstruktion auf, sondern lässt sich auch besonders leicht bedienen, indem die Motoren 14 durch Fernsteuerung ein- und ausgeschaltet werden können. Darüber hinaus ist im Nachhinein eine vertikale Ausrichtung des Stamms des Weihnachtsbaums möglich, ohne dass unmittelbar an dem Weihnachtsbaumständer manuell eingegriffen werden muss.

### Bezugszeichenliste

- 1: Weihnachtsbaumständer
- 2: Aufnahmegefäß
- 3: Grundplatte
- 4: oberer Rand des Aufnahmegefäßes 2
- 5: Einstecköffnung des Aufnahmegefäßes 2
- 6: Verstärkungsrippe
- 7: Verstärkungsrippe
- 8: Führungsbahnen
- 9: Halteelemente
- 10: Stößel
- 11: Innengewinde
- 12: Gewindespindeln
- 13: elektromotorische Antriebseinheiten
- 14: Elektromotoren
- 15: Untersetzungsgetriebe
- 16: Stammende des Weihnachtsbaums
- 17: Zentrierspitze
- 18: Federarme
- 19: Außenflächen der Federarme
- 20: Druckfedern

## Patentansprüche

1. Weihnachtsbaumständer (1) zum Aufstellen eines geschnittenen Naturbaums auf einer horizontalen Ebene mit einem mit Wasser befüllbaren Aufnahmegefäß (2), das eine Einstecköffnung (5) für das zu befestigende Stammende (16) aufweist, sowie einer Mehrzahl von Halteelementen (9), die rund um die Einstecköffnung (5) angeordnet, beweglich an dem Aufnahmegefäß (2) gelagert, radial von außen gegen den Stamm des Baums bewegbar und mit Druckbeaufschlagung an den Stamm anlegbar sind, **dadurch gekennzeichnet, dass** die Halteelemente (9) einzeln elektrisch direkt betätigbar sind und dass jedes Halteelement (9) eine gesonderte elektromotorische Antriebseinheit (13) aufweist.

2. Weihnachtsbaumständer nach Anspruch 1, **dadurch gekennzeichnet, dass** die Halteelemente (9) als im Wesentlichen horizontal verschiebbare Stößel (10) ausgebildet sind, dass die Stößel (10) unverdrehbar geführt sind und dass jeder Stößel (10) mittels seiner elektromotorischen Antriebseinheit (13) antreibbar ist.

3. Weihnachtsbaumständer nach Anspruch 2, **dadurch gekennzeichnet, dass** die Stößel (10) mit Innengewinde (11) versehen sind, dass das Innengewinde (11) auf einer Gewindespindel (12) geführt ist und dass die Gewindespindel (12) mittels der elektromotorischen Antriebseinheit (13) antreibbar ist.

4. Weihnachtsbaumständer nach Anspruch 1, **dadurch gekennzeichnet, dass** die Halteelemente (9) als Schwenkhebel ausgebildet sind und dass jeweils ein Ende der Schwenkhebel mittels einer elektromotorischen Antriebseinheit (13) gegen den Stamm des Baums schwenkbar und an diesen andrückbar ist.

5. Weihnachtsbaumständer nach einem der Ansprüche 1 bis 4, **dadurch gekennzeichnet, dass** drei oder mehr Halteelemente (9) vorgesehen sind.

6. Weihnachtsbaumständer nach einem der Ansprüche 1 bis 5, **dadurch gekennzeichnet, dass** zwei Halteelemente vorgesehen sind und dass an deren Halteenden Anlageklauen vorgesehen sind, die den Stamm des Baums teilweise umgreifen.

7. Weihnachtsbaumständer nach einem der Ansprüche 1 bis 6 **dadurch gekennzeichnet, dass** die Antriebseinheit (13) bei Erreichen einer bestimmten Andrückkraft des jeweiligen Halteelements (9) elektrisch arretierbar ist.

8. Weihnachtsbaumständer nach einem der Ansprüche 1 bis 7, **dadurch gekennzeichnet, dass** im Umfangsbereich der Einstecköffnung (5) mehrere über deren Umfang verteilt angeordnete, nach unten hin zur Mitte der Einstecköffnung (5) geneigte Federarme (18) angeordnet sind, die beim Einsetzen des Stammendes (16) in das Aufnahmegefäß (2) radial nach außen schwenkbar sind.

9. Weihnachtsbaumständer nach Anspruch 8, **dadurch gekennzeichnet, dass** die Federarme (18) an ihren nach außen weisenden Flächen (19) mit Druckfedern (20) beaufschlagt sind.

## Claims

1. Christmas tree stand (1) for erecting a cut natural tree on a horizontal plane, comprising a receptacle (2) which can be filled with water and has an insertion opening (5) for the trunk end (16) to be fastened, and having a plurality of holding elements (9) which are arranged around the insertion opening (5), are movably supported on the receiving vessel (2), can be moved radially from the outside against the trunk of the tree and can be applied against the trunk under pressure, **characterized in that** the holding elements (9) can be individually actuated directly electrically and **in that** each holding element (9) has a separate electromotive drive unit (13).

2. Christmas tree stand according to claim 1, **characterized in that** the holding elements (9) are designed as substantially horizontally displaceable plungers (10), **in that** the plungers (10) are non-rotatably guided and **in that** each plunger (10) can be driven by means of its electromotive drive unit (13).

3. Christmas tree stand according to claim 2, **characterized in that** the plungers (10) are provided with an internal thread (11), **in that** the internal thread (11) is guided on a threaded spindle (12) and **in that** the threaded spindle (12) can be driven by means of the electromotive drive unit (13).

4. Christmas tree stand according to claim 1, **characterized in that** the holding elements (9) are designed as pivot levers and that one end of each of the pivot levers can be pivoted by means of an electromotive drive unit (13) against the trunk of the tree and pressed against it.

5. Christmas tree stand according to one of claims 1 to 4, **characterized in that** three or more holding elements (9) are provided.

6. Christmas tree stand according to one of claims 1 to 5, **characterized in that** two holding elements are provided and **in that** at their holding ends there are provided engagement claws which partially surround the trunk of the tree.

7. Christmas tree stand according to one of claims 1 to 6, **characterized in that** the drive unit (13) can be electrically arrested when a certain pressing force of the respective holding element (9) is reached.

8. Christmas tree stand according to one of claims 1 to 7, **characterized in that** a plurality of spring arms (18) are arranged in the circumferential region of the insertion opening (5), distributed over the circumference thereof and inclined downwards towards the center of the insertion opening (5), which spring arms (18) are pivotable radially outwards when the end (16) of the trunk is inserted into the receptacle (2).

9. Christmas tree stand according to claim 8, **characterized in that** the spring arms (18) are acted upon by compression springs (20) on their outwardly facing surfaces (19).

## Revendications

1. Support de sapin de Noël (1) pour la mise en place d'un arbre naturel coupé sur un plan horizontal, comportant un réceptacle (2) pouvant être rempli d'eau et présentant une ouverture d'insertion (5) pour fixer l'extrémité de tronc (16), et plusieurs éléments de retenue (9) qui sont disposés autour de l'ouverture d'insertion (5), peuvent être montés de manière mobile sur le réceptacle (2), peuvent être déplacés radialement de l'extérieur contre le tronc de l'arbre et peuvent être appliqués sous pression sur le tronc, **caractérisé en ce que** les éléments de retenue (9) peuvent être actionnés individuellement directement de manière électrique et **en ce que** chaque élément de retenue (9) comporte une unité d'entraînement par moteur électrique (13) séparée.

2. Support de sapin de Noël selon la revendication 1, **caractérisé en ce que** les éléments de retenue (9) sont réalisés sous la forme de poussoirs (10) déplaçables sensiblement horizontalement, **en ce que** les poussoirs (10) sont guidés de manière non rotative et **en ce que** chaque poussoir (10) peut être entraîné au moyen de son unité de commande par moteur électrique (13).

3. Support de sapin de Noël selon la revendication 2, **caractérisé en ce que** les poussoirs (10) sont munis d'un filetage intérieur (11), **en ce que** le filetage intérieur (11) est guidé sur une broche filetée (12) et **en ce que** la broche filetée (12) peut être entraînée au moyen de l'unité d'entraînement par moteur électrique (13) .

4. Support de sapin de Noël selon la revendication 1, **caractérisé en ce que** les éléments de retenue (9) sont réalisés sous la forme de leviers pivotants et **en ce qu'**une extrémité de chaque levier pivotant peut être pivotée contre le tronc de l'arbre et pressée contre celui-ci au moyen d'une unité d'entraînement par moteur électrique (13).

5. Support de sapin de Noël selon l'une des revendications 1 à 4, **caractérisé en ce que** trois éléments de maintien (9) ou plus sont prévus.

6. Support de sapin de Noël selon l'une des revendications 1 à 5, **caractérisé en ce que** deux éléments de retenue sont prévus et **en ce que** deux griffes d'engagement sont prévues aux extrémités de maintien de ceux-ci qui entourent partiellement le tronc de l'arbre.

7. Support de sapin de Noël selon l'une des revendications 1 à 6, **caractérisé en ce que** l'unité d'entraînement (13) peut être arrêtée électriquement lorsqu'une certaine force de pression de l'élément de retenue (9) respectif est atteinte.

8. Support de sapin de Noël selon l'une des revendications 1 à 7, **caractérisé en ce qu'**une pluralité de bras élastiques (18) sont disposés dans la zone périphérique de l'ouverture d'insertion (5), répartis sur sa périphérie et inclinés vers le bas et vers le centre de l'ouverture d'insertion (5), lesquels bras élastiques (18) peuvent pivoter radialement vers l'extérieur lorsque l'extrémité (16) du tronc est introduite dans le réceptacle (2).

9. Support de sapin de Noël selon la revendication 8, **caractérisé en ce que** les bras élastiques (18) sont sollicités par des ressorts de compression (20) sur leurs surfaces (19) orientées vers l'extérieur.
